# EUROPÄISCHE PATENTSCHRIFT

(11) **EP 0 397 209 B1**
(45) Veröffentlichungstag und Bekanntmachung des Hinweises auf die Patenterteilung: **11.08.1993**
(21) Anmeldenummer: 90109007.6
(22) Anmeldetag: 14.05.1990
(51) Int. Cl.: H05B 6/76, H05B 6/66

(54) **Elektronische Türüberwachung von Mikrowellenherden**
Electronic door surveillance of microwave ovens
Surveillance électronique de porte pour fours à micro-ondes

(30) Priorität: 12.05.1989 DE 3915541
(43) Veröffentlichungstag der Anmeldung: 14.11.1990
(73) Patentinhaber: VOGT electronic Aktiengesellschaft, D-94128 Obernzell (DE)
(72) Erfinder: Mai, Udo, D-8391 Untergriesbach (DE); Hartmann, Uwe, D-8391 Untergriesbach (DE)
(74) Vertreter: Hieke, Kurt

(56) Entgegenhaltungen:
- EP-A- 0 247 668
- DE-A- 3 236 290
- DE-A- 3 840 650
- GB-A- 2 200 748
- US-A- 3 816 688

## Beschreibung

Die Erfindung bezieht sich auf eine elektronische Türüberwachung von Mikrowellenherden, die zur Stromversorgung des Magnetrons ein Schaltnetzteil aufweisen.

Aus Mikrowellenherden darf aus Sicherheitsgründen keine Hochfrequenzenergie austreten, wenn die Beschickungstür geöffnet ist. Dies wird bisher bei Mikrowellenherden generell dadurch erreicht, daß mechanisch betätigte elektrische Schalter die Primärstromzuführung zum Magnetronnetzteil unterbricht - siehe US-A- 3 816 668. Dieser Schalter muß jedoch, wenn volle Sicherheit gewährleistet sein soll, absolut zuverlässig arbeiten, was bei mechanisch bewegten Bauteilen nie garantiert werden kann. Hinzu kommt, daß es oft möglich ist, diese Schalter mittels spitzer Gegenstände zu schliessen, so daß eine Gefährdung "neugieriger Kinder" nicht auszuschließen ist.

DE-A- 3 236 290, EP-A- 247 668 und GB-A- 2 200 748 beziehen sich auf Türüberwachungen von Mikrowellenherden, die mit Lichtübertragung zwischen Gehäuse und Tür des Mikrowellenherds arbeiten.

Der Erfindung liegt die Aufgabe zugrunde, eine elektronische Türüberwachung von Mikrowellenherden mit Schaltnetzteil zu schaffen, die sich durch einen wesentlich größeren Sicherheitsstandard gegenüber den bekannten Türsicherungen mit mechanisch betätigtem elektrischen Schalter auszeichnet.

Die vorgenannten Aufgabe wird erfindungsgemäß bei Mikrowellenherden mit Schaltnetzteil durch die im speziellen Teil des Patentanspruchs 1 genannten Merkmale gelöst.

Bei der erfindungsgemäßen Türüberwachung ist die Stromversorgung des Magnetrons mit absoluter Sicherheit sofort unterbrochen, wenn die Beschickungstür geöffnet wird bzw. offen ist, weil dann wegen der damit verbundenen Entkopplung des induktiven Bauteils das gesonderte Neztteil seine Versorgungsfunktion für die Ansteuerschaltung des Schalttranssistors des Magnetron-Schaltnetzteils zuverlässig verliert, ohne daß es hierzu irgendwelcher mechanischer Schaltfunktionen bedarf. Die Entkopplung kommt allein durch die Abstandsvergrößerung zwischen Gehäuse und Tür, d.h. durch die Vergrößerung des "Luftspalts" im induktiven Bauteil, zustande.

Gemäß den in den Patentansprüchen 2 bis 5 gekennzeichneten bevorzugten Ausfürhgungsformen der Erfindung kann das gesonderte Netzteil entweder in üblicher Netzfrequenz-(z.B.50 Hz)-Technik (Anspruch 2) oder als Schaltnetzteil (Ansprüche 3 bis 5) konzipiert werden, wobei in jedem Falle ein Transformator mit einem mindestens zwei Schenkel aufweisenden ersten Kernteil und einem diese Schenkel überbrückenden zweiten Kernteil benutzt wird, wobei der erste Kernteil dem Gehäuse und der zweite Kernteil der Tür so zugeordnet ist, daß beim Öffnen der Tür der Magnetfluß unterbrochen wird. Besonders geeignet ist als Transformator ein EI- oder UI-Transformator. Wenn die Beschikkungstür geöffnet wird, bewegt sich der zweite Kernteil von dem ersten Kernteil weg, was zu einer sofortigen beträchtlichen Vergrößerung des Widerstandes im magnetischen Kreis führt, so daß die Sekundärspannung sei es beim normalen Transformator, sei es beim Transformator des Schaltnetzteils, sei es beim zusätzlichen Transformator auf Werte absinkt, die für die Aussteuerung der Ansteuerschaltung des Schalttransistors des Magnetron-Schaltnetzteils nicht mehr ausreichen. Eine gewisse, über Streuinduktivitäten oder auch ggf. durch gezielte zusätzliche Maßnahmen verbleibende Kopplung zwischen der Primär- und der Sekundärseite des normalen Transformators gemäß Anspruch 2 bzw. des Schaltnetzteiltransformators gemäß Anspruch 3 kann aber in vorteilhafter Weise dafür ausgenützt werden, auch bei geöffneter Tür noch eine für eine ungewollte Aussteuerung der Ansteuerschaltung des Magnetron-Schaltnetzteil mit Sicherheit nicht ausreichende Sekundärspannung aufrecht zu erhalten und diese gemäß Patentanspruch 4 in einem Stand-by-Betrieb des gesonderten Netzteils für die Stromversorgung des Timers, der Dosierund Garzeitsteuerung und ggf. der Uhr heranzuziehen. Bei der Ausführung nach Anspruch 5 steht hierfür die Sekundärspannung des für das gesonderte Netzteil vorgesehenen Schaltnetzteils jederzeit unverändert zur Verfügung.

Die vorstehend geschilderten Vorgänge können auch von einer Auswertelektronik überwacht werden.

Insbesondere die Ausführung des gesonderten Netzteils als Schaltnetzteil bietet überdies die Möglichkeit, durch passende Wahl der Schaltfrequenz dieses Netzteils und des Materials des Kerns von dessen Transformator eine wirksame Überbrückung der Schenkel des ersten Kernteils von außen mit gewöhnlichen, im Haushalt vorkommenden magnetisch leitenden Gegenständen bei geöffneter Beschickungstür noch zusätzlich auszuschließen.

Da der Elektronik der erfindungsgemäßen Türsicherung keine größere Leistung abverlangt wird, ist eine weitgehende Realisierung in IC-Technik möglich.

## Patentansprüche

1. Elektronische Türüberwachung von einem Mikrowellenherd mit Schaltnetzteil, **dadurch gekennzeichnet,** daß eine Ansteuerschaltung eines Schalttransistors des Schaltnetzteils oder ein funktionswichtiger Teil derselben von einem gesonderten Netzteil gespeist wird, dessen Funktion für die Ansteuerschaltung ausschließlich bei fester magnetischer Kopplung eines durch die Öffnungsbewegung der Tür entkoppelbaren induktiven Bauteils vorhanden ist.

2. Türüberwachung nach Anspruch 1, **dadurch gekennzeichnet**, daß das gesonderte Netzteil aus einem Netzfrequenz-Transformator mit einem mindestens zwei Schenkel aufweisenden ersten Kernteil und einem dessen Schenkel überbrückenden zweiten Kernteil besteht, wobei der erste Kernteil dem Gehäuse und der zweite Kernteil der Beschickungstür derart zugeordnet ist, daß beim Öffnen der Tür der Magnetfluß unterbrochen wird, so daß keine für die Ansteuerschaltung ausreichende Sekundärspannung induziert wird.

3. Türüberwachung nach Anspruch 1, **dadurch gekennzeichnet**, daß das gesonderte Netzteil aus einem Schaltnetzteil besteht, dessen Transformator einen dem Gehäuse zugeordneten ersten Kernteil mit mindestens zwei Schenkeln und einen der Tür zugeordneten, die Schenkel des ersten Kernteils überbrückenden zweiten Kernteil aufweist.

4. Türüberwachung nach einem oder mehreren der Ansprüche 2 bis 4, **dadurch gekennzeichnet**, daß das gesonderte Netzteil auch im Stand-by-Betrieb arbeitet und die Stromversorgung des Timers, der Dosier- und Garzeitsteuerung und ggf. der Uhr auch bei geöffneter Tür mit der dann niedrigen Sekundärspannung übernimmt.

5. Türüberwachung nach Anspruch 1, dadurch gekennzeichnet, daß das gesonderte Netzteil ein Schaltnetzteil aufweist, das sekundärseitig zum einen den Timer, die Dosier- und Garzeitsteuerung sowie ggf. die Uhr speist und zum anderen über einen zusätzlichen Transformator und einen diesem nachgeschalteten Gleichrichter die Ansteuerschaltung versorgt, wobei der zusätzliche Transformator einen dem Gehäuse mechanisch zugeordneten ersten Kernteil mit mindestens zwei Schenkeln und einen der Tür mechanisch zugeordneten, die Schenkel des ersten Kernteils überbrückenden zweiten Kernteil aufweist.

6. Türüberwachung nach einem oder mehreren der Ansprüche 2 bis 5, **dadurch gekennzeichnet**, daß der den ersten Kernteil und den zweiten Kernteil aufweisende Transformator ein EI- oder UI-Transformator ist.

## Claims

1. Electronic door surveillance of a microwave oven with a switching power unit, characterised thereby that a control circuit of a switching transistor of the switching power unit or a functionally significant part thereof is supplied by a separate power unit, the functioning of which for the control circuit is exclusively present in the case of firm magnetic coupling of an inductive component able to be uncoupled by the opening movement of the door.

2. Door surveillance according to claim 1, characterised thereby that the separate power unit consists of a mains frequency transformer with a first core part, which has at least two arms, and a second core part bridging across the arms thereof, wherein the first core part is associated with the housing and the second core part with the loading door in such a manner that on opening of the door the magnetic flux is interrupted, so that a sufficient secondary voltage for the control circuit is not induced.

3. Door surveillance according to claim 1, characterised thereby that the separate power unit consists of a switching power unit, the transformer of which comprises a first core part which is associated with the housing and has at least two arms and a second core part which is associated with the door and bridges across the arms of the first core part.

4. Door surveillance according to one or more of claims 2 to 4, characterised thereby that the separate power unit also works in standby operation and takes over the current supply of the timer, the dosage and cooking time control and in a given case the clock, even with opened door, with the then lower secondary voltage.

5. Door surveillance according to claim 1, characterised thereby that the separate power unit comprises a switching power unit, which at a secondary side on the one hand feeds the timer, the dosage and cooking time control and in a given case the clock and on the other hand supplies the control circuit by way of an additional transformer and a rectifier connected thereto, wherein the additional transformer comprises a first core part which is mechanically associated with the housing and has at least two arms and a second core part which is mechanically associated with the door and bridges across the arms of the first core part.

6. Door surveillance according to one or more of claims 2 to 5, characterised thereby that the transformer having the first core part and the second core part is an EI or UI transformer.

## Revendications

1. Dispositif de contrôle électronique de la porte d'un four à micro-ondes à bloc d'alimentation commutable, caractérisé en ce qu'un circuit d'attaque d'un transistor de commutation du bloc d'alimentation commutable ou une partie essentielle de fonctionnement de ce circuit, est alimenté par un bloc d'alimentation particulier dont le fonctionnement, pour le circuit d'attaque, n'est existant que lors du couplage magnétique fixe d'un élément inductif susceptible d'être découplé par le mouvement d'ouverture de la porte.

2. Dispositif de contrôle de la porte suivant la revendication 1, caractérisé en ce que le bloc d'alimentation particulier est constitué d'un transformateur de fréquence du réseau comportant un premier élément de noyau, qui possède au moins deux branches et un deuxième élément de noyau, qui shunte ces branches, le premier élément de noyau étant associé à la cage et le deuxième élément de noyau étant associé à la porte de chargement ou d'enfournage, de telle manière que, lors de l'ouverture de la porte, le flux magnétique est interrompu, en sorte qu'aucune tension secondaire suffisante pour le circuit d'attaque n'est induite.

3. Dispositif de contrôle de la porte suivant la revendication 1, caractérisé en ce que le bloc d'alimentation particulier est constitué d'un bloc d'alimentation commutable dont le transformateur comporte un premier élément de noyau, qui est associé à la cage et qui comporte au moins deux branches, et un deuxième élément de noyau, qui est associé à la porte et qui shunte les branches du premier élément de noyau.

4. Dispositif de contrôle de la porte suivant l'une ou plusieurs des revendications 2 à 3, caractérisé en ce que le bloc d'alimentation particulier fonctionne également en attente (stand-by) et reçoit l'alimentation en courant du programmateur, de la commande du dosage et du temps de cuisson et, éventuellement, de l'horloge, également lorsque la porte est ouverte, à l'aide de la tension secondaire alors faible.

5. Dispositif de contrôle de la porte suivant la revendication 1, caractérisé en ce que le bloc d'alimentation particulier comporte un bloc d'alimentation commutable qui, côté secondaire, d'une part alimente le programmateur, la commande du dosage et du temps de cuisson et, éventuellement, l'horloge, et d'autre part alimente le circuit d'attaque, par l'intermédiaire d'un transformateur supplémentaire et d'un redresseur de courant relié en aval du transformateur supplémentaire, ce dernier comportant un premier élément de noyau, qui est associé mécaniquement à la cage et qui comporte au moins deux branches, et un deuxième élément de noyau, qui est associé mécaniquement à la porte et qui shunte les branches du premier élément de noyau.

6. Dispositif de contrôle de la porte suivant l'une ou plusieurs des revendications 2 à 5, caractérisé en ce que le transformateur comportant le premier élément de noyau et le deuxième élément de noyau est un transformateur EI (à intégration en énergie) ou un transformateur UI (à intégration en tension).
